# EUROPÄISCHE PATENTSCHRIFT

(11) **EP 0 467 830 B1**
(45) Veröffentlichungstag und Bekanntmachung des Hinweises auf die Patenterteilung: **15.05.1996**
(21) Anmeldenummer: 91810512.3
(22) Anmeldetag: 01.07.1991
(51) Int. Cl.: B65D 81/32, B05C 17/005

(54) **Mehrfach-Austragkartusche für Mehrkomponentenmassen**
Multi-dispensing cartridge for multicomponent pastes
Cartouche à distribution multiple pour pâtes constituées par plusieurs composants

(30) Priorität: 20.07.1990 CH 2426/90
(43) Veröffentlichungstag der Anmeldung: 22.01.1992
(73) Patentinhaber: Keller, Wilhelm A., CH-6402 Merlischachen (CH)
(72) Erfinder: Keller, Wilhelm A., CH-6402 Merlischachen (CH)
(74) Vertreter: AMMANN PATENTANWAELTE AG BERN

(56) Entgegenhaltungen:
- EP-A- 0 105 181
- EP-A- 0 294 672
- EP-A- 0 302 819
- EP-A- 0 340 493

## Beschreibung

Die vorliegende Erfindung bezieht sich auf eine Doppel- oder Mehrfachaustragkartusche für Zwei- oder Mehrkomponentenmassen gemäss Oberbegriff von Anspruch 1. Eine Doppel-Austragkartusche mit diesen Merkmalen ist aus der EP-A- 0 294 672 bekannt. Dort ist für Doppelkartuschen mit Vorratszylinder mit verschiedenem Querschnitt offenbart, die Ausgangsquerschnitte der Austragkanäle im gleichen Verhältnis zueinander zu bemessen wie die Querschnitte der Vorratszylinder, wobei dies dadurch geschieht, dass der mit dem kleineren Vorratszylinder verbundene Austragkanal mit einer schräg verlaufenden Wand versehen ist. Die in diesem Austragkanal sich befindliche Masse jedoch ist bei gleichem Querschnitt der Kanäle etwa die gleiche, wodurch ein genaues Einstellen des Mischverhältnisses nicht möglich ist.

Die EP-A-0 302 819 offenbart ein Kartuschensystem, das aus zwei separat ausgebildeten Magazinen besteht, die vor Gebrauch vereint werden und einen gemeinsamen, separat gefertigten Ausgangstutzen aufweisen. Obwohl die Ausgusskanäle mit verschiedenen Querschnitten gezeichnet sind, enthält diese Schrift keinerlei Angabe über deren Verhältnis oder Bedeutung.

Die EP-A-0 340 493 offenbart das Mischen von zwei Komponenten aus zwei gleich grossen Kammern, die jedoch Auslässe mit verschiedenen Auslassöffnungen haben können.

Bei anderen auf dem Markt befindlichen Doppelkartuschen, z. B. gemäss EP-A-294 672, wird die exakte Dosierung der Komponenten über den exakten Vorschub der Schubstangen und somit der Kolben vorgenommen, und es wird kein Gewicht auf die Volumina der Austragkanäle gelegt. Daher werden in der Regel die Austrittsöffnungen aus spritztechnischen Gründen unabhängig vom Querschnitt der Vorratszylinder in etwa gleich bemessen und dies führt dazu, dass beim Beginn des Austragvorganges mehr Masse aus der grösseren Kartusche in das Mischerrohr gelangt, und somit ein gewisses Anfangsvolumen unbrauchbar ist und weggeworfen werden muss. Dies führt, abgesehen vom Materialverlust, zur unnötigen Verschmutzung durch in der Regel unaushärtbare Masse und zu Unsicherheit über das Mischen im richtigen Verhältnis.

Es ist von diesem genannten Stand der Technik ausgehend Aufgabe der vorliegenden Erfindung, eine Doppel-Austragkartusche anzugeben, die von Anfang an ein richtiges Mischverhältnis ermöglicht und somit eine Verwertung des gesamten Inhalts der Austragkartuschen gewährleistet, und wobei die Herstellung der Austragkanäle mit dem richtigen Volumen, bzw. Querschnitt, insbesondere bei Kartuschen mit stark unterschiedlichem Volumen bzw. Querschnitt, vereinfacht und genau durchführbar ist. Diese Aufgabe wird mit der Kartusche gemäss Patentanspruch 1 gelöst. Weitere Vorteile und Ausbildungen sind in den abhängigen Ansprüchen angegeben. kartuschen gewährleistet.

Die Erfindung wird an Hand einer Zeichnung eines Ausführungsbeispiels erläutert.
- Fig. 1: zeigt im Längsschnitt den erfindungswesentlichen Teil einer Doppel-Austragkartusche,
- Fig. 2: zeigt einen Schnitt gemäss der Linie II-II in Fig. 1,
- Fig. 3: zeigt einen weiteren Längsschnitt der Kartusche von Fig. 1 ohne Ueberwurfmutter,
- Fig. 4: zeigt in einer Ansicht von Vorne die beiden Austrittsöffnungen der Vorratszylinder,
- Fig. 5: zeigt einen Längsschnitt der Doppel-Austragkartusche im funktionsbereiten Zustand mit der Ueberwurfmutter und dem Mischerrohr und,
- Fig. 6: zeigt in einer Sicht von Vorne die beiden Austrittskanäle.

Die Doppel-Austragkartusche 1 weist zwei Vorratszylinder 2 und 3 auf, wobei die Querschnittsflächen der Vorratszylinder in vorliegendem Beispiel in einem Verhältnis von 10 zu 1 stehen. Wie aus Fig. 4 hervorgeht, sind die Austrittsöffnungen 4 und 5 der Zylinder 2 und 3 ungefähr gleich gross, d.h. sie haben ungefähr die gleiche Lichtweite. Da in vorbekannten Doppel-Kartuschen auch die Austragkanäle in etwa das gleiche Volumen aufnehmen können, braucht es nach dem Entfernen des Verschlusses viel länger, bis dieses Volumen aus der kleinen Kartusche aufgefüllt ist und somit gelangt in dieser Zeit viel mehr Masse aus der grossen Kartusche in den Mischer, wodurch das Mischverhältnis beider Komponenten nicht genau ist. In Fig. 6 sind die beiden Mündungen der Austragkanäle dargestellt und man erkennt, dass die Austrittsmündung 4 des Kanals des grossen Vorratszylinders 2 unverändert ist und mit der Lichtweite der Austrittsöffnung dieses Zylinders übereinstimmt, während die Mündung 6 einen Querschnitt aufweist, der einem Zehntel des Querschnittes des grossen Vorratszylinders entspricht. Es ist möglich, Austrittsöffnungen, respektive Austragkanäle mit diesen beiden Durchmessern direkt zu spritzen, doch führt dies besonders bei hohen Mischverhältnissen infolge grosser Materialanhäufungen zu Schwund- und anderen Problemen.

Im folgenden wird anhand des Ausführungsbeispiels eine Lösung zur wirtschaftlichen Herstellung von Austragkanalmündungen im Verhältnis der Komponentenmassen, respektive Kartuschenquerschnitte erläutert, wobei diese Lösung insbesondere bei Querschnittsverhältnissen von grösser als 2:1 vorteilhaft ist. Die beiden Vorratszylinder 2 und 3 werden einstückig mit dem Uebergangstück 7 gespritzt. Wie aus den Figuren hervorgeht, sind die beiden Austrittsöffnungen 4 und 5, die in die beiden Austragkanäle 8 und 9 münden, in etwa gleich, wie für das Vehältnis 1:1 erforderlich.

Die Mittelwand 10 des Uebergangstücks, die aus der Vereinigung der beiden Vorratszylinderwände 46 bzw. 47 hervorgeht, ragt über die zylindrische Wand 11 mit dem Gewinde 12 hervor, und ist um etwas zugespitzt. Aus den Figuren 1 oder 3 geht deutlich hervor, dass die beiden getrennten Wände sich erst nach dem Verschlussbereich, d.h. oberhalb der beiden Verschlussteile am Verschluss 32, vereinen, um die Mittelwand 10 zu ergeben. Dadurch wird eine Diffusion der verschiedenen Komponenten vor dem Mischen ausgeschlossen. Die Aussenwand 11 des Uebergangstücks mündet nicht direkt an den Stirnseiten 13 und 14 der Vorratszylinder sondern in einen Flansch 15, der über eine Uebergangstruktur 16 mit der Stirnseite der Vorratszylinder verbunden ist. Der Flansch und die Uebergangstruktur sind Anpassungsteile an die Austragsgeräte. In Fig. 1 oder 5 ist ferner eine Ueberwurfmutter 19 eingezeichnet, die unter anderem das Mischerrohr 20 am Uebergangsstück befestigt. Das Mischerrohr 20 ist an sich bekannt und kann beispielsweise wendelförmige Elemente enthalten, um eine Durchmischung der Komponenten zu erzielen.

Das Verhältnis der Lichtweiten, d.h. der Mündungen 4 und 6 der Austragkanäle, wird durch einen Einsatz 21 bestimmt, der in der Austrittsöffnung 5 des kleineren Vorratszylinders 3 eingesteckt ist. Normalerweise enthält die Austrittsöffnung 4 des grösseren Zylinders keinen solchen Einsatz, denn sie kann jedesmal als Bezugsöffnung verwendet werden. Der Einsatz erstreckt sich über die ganze Länge des Uebergangstücks und schliesst oben mit seiner zugespitzten Stirnwand 22 bündig mit der Mittelwand 10 ab und weist an seinem anderen, vorratszylinderseitigen Ende an seiner der Innenwand des Uebergangstückes angepassten Aussenwand 23 eine Schulter 24 auf, die die Innenwand 25 der Stirnseite 14 des kleineren Vorratszylinder hintergreift, womit der Einsatz gesichert ist. Der untere Teil des Einsatzes, bei der Schulter 24, weist einen Schlitz 26 auf, um eine federnde Wirkung zu erzielen. Die der Mittelwand 10 zugewandte Seite 27 des Einsatzes weist zwei Absätze 28 und 29 auf, wobei der zweite, vorratszylinderseitige Absatz 29 an einem entsprechenden Absatz 30 aufliegt. Die beiden Absätze 30 und 44 werden durch die Oberseite von Flansch 15 gebildet, siehe Fig. 4.

Der Einsatz 21 weist in seiner Mitte einen zylindrischen Einsatzkanal 31 auf, dessen Querschnittsverhältnis zum Austragskanal des grösseren Vorratszylinders das gleiche ist wie das Verhältnis des Querschnittes des kleineren Vorratszylinders zum grösseren.

Die beiden Oeffnungen werden durch einen Verschluss 32 verschlossen, wobei die Oeffnungen auf der Höhe der Innenwände der Stirnseiten der Vorratszylinder verschlossen werden. Der Verschluss 32 besteht aus einem stabförmigen Teil 33, dessen unteres, zylindrisches Ende 36 dem Einsatzkanal 31 angepasst ist, sowie aus einem Zapfenteil 34, der dem Austragkanal, respektive der Austrittsöffnung 4 des grösseren Zylinders 2, angepasst ist. Der unterste Teil des Zapfens 34 weist einen Hohlraum 38 auf, zur Vermeidung von Materialanhäufung.

Der stabförmige Teil 33 und das Zapfenteil 34 werden nach oben je durch einen Absatz 39, bzw. Kragen 40, abgeschlossen, wobei sich diese beiden Teile im eingesetzten Zustand auf dem oberen Abschluss der Aussenwand 11 des Uebergangstücks abstützen. Oberhalb des Absatzes, bzw. Kragen befindet sich je eine Rippe 45, auf die die Ueberwurfmutter 19 wirkt, um den Verschluss anzupressen. Der Absatz 39 läuft in einer entsprechenden Nut 41 in der abgeschrägten Stirnseite 22 des Einsatzes. Beide Verschlussteile sind über einen Kopf 35 miteinander verbunden und der ganze Verschluss ist einstückig gespritzt.

Bei dünnflüssigen Materialien kann es vorteilhaft, bzw. erforderlich sein, sowohl den stabförmigen Teil 33 als auch das Zapfenteil 34 oben mit je einer Dichtlippe 17, bzw. 18 zu versehen.

Die innere Wand 42 des Zapfenteils 34, die entlang der Mittelwand 10 zu liegen kommt, weist einen Absatz 43 auf, der sich auf dem entsprechenden Absatz 44 von Flansch 15 abstützen kann. Durch die angegebenen Massnahmen kann ein sicherer und fester Verschluss gewährleistet werden.

Nach dem Entfernen des Verschlusses wird das Mischerrohr 20 mittels der Uberwurfmutter 19 am Uebergangstück befestigt und die Doppelkartusche ist wie in Figur 5 dargestellt zum Austragen im richtigen Mischverhältnis bereit, ohne das Material weggeworfen werden muss.

Die Erfindung wurde zwar anhand einer Doppelaustragkartusche für Zweikomponentenmassen erläutert, doch können die Merkmale der Erfindung von jedem Fachmann für eine Mehrfachkartusche, d.h. mit mehr als zwei Vorratszylindern, und für Mehrkomponenten ausgeführt werden. Selbstverständlich kommen auch andere Querschnittsverhältnisse der Vorratszylinder als 10:1 in Frage.

## Patentansprüche

1. Doppel- oder Mehrfachaustragkartusche für Zwei- oder Mehrkomponentenmassen, mit Vorratszylindern mit unterschiedlichen Volumina und je einer Austrittsöffnung und einem den Vorratszylindern vorgelagerten Uebergangsstück mit einem für die Komponenten gemeinsamen Auslass zum Anschluss eines Mischerrohres sowie an die Austrittsöffnungen anschliessenden Austragkanälen, wobei das Verhältnis der Ausgangsquerschnitte der Austragkanäle dem Verhältnis der Querschnitte der zugeordneten Vorratszylinder (2, 3) entspricht, dadurch gekennzeichnet, dass das Verhältnis der Volumina der Austragkanäle (4, 6) dem Verhältnis der Volumina der Vorratszylinder entspricht und die Querschnittsanpassung mindestens des Austragkanals (6) des Vorratszylinders mit kleinerem Volumen (3) durch einen im entsprechenden Austragkanal (9) befestigten Einsatz (21) bewirkt wird, wobei sich der Einsatz durchgehend von der Austrittöffnung des entsprechenden Vorratszylinders bis zum oberen Abschluss des Uebergangsstückes (7) erstreckt und einen Einsatzkanal (31) mit dem gesuchten Volumen aufweist.

2. Doppelaustragkartusche nach Anspruch 1, dadurch gekennzeichnet, dass der Einsatz (21) am vorratszylinderseitigen Ende eine Schulter (24) zum Hintergreifen der Stirnseiten-Innenwand aufweist.

3. Doppelaustragkartusche nach Anspruch 1 oder 2, dadurch gekennzeichnet, dass der Austragkanal (8) des grösseren Vorratszylinders (2) und der Einsatz (21) im Austragkanal (9) des kleineren Vorratszylinders (3) durch einen Verschluss (32) verschliessbar sind, der einen dem Austragkanal (8) bzw. Austrittsöffnung (4) des grösseren Vorratszylinder (2) angepassten Zapfenteil (34) sowie einen stabförmigen Teil (33) mit einem unteren, dem Einsatzkanal (31) angepassten Ende (36) aufweist.

4. Doppelaustragkartusche nach Anspruch 3, dadurch gekennzeichnet, dass das Zapfenteil (34) einen Kragen (40) und das stabförmige Teil (33) einen Absatz (39) zum Abstützen auf den oberen Abschluss des Uebergangsstücks (7) und je eine obere Rippe (45), auf die die das Mischerrohr (20) befestigende Ueberwurfmutter (19) wirkt, aufweisen, und der Verschluss einstückig gespritzt ist.

5. Doppelaustragkartusche nach Anspruch 3 oder 4, dadurch gekennzeichnet, dass das stabförmige Teil (33) und das Zapfenteil (34) beim mischerseitigen Ende mit je einer Dichtlippe (17, 18) versehen sind.

6. Mehrfach-Austragkartusche nach einem der Ansprüche 1 bis 5, dadurch gekennzeichnet, dass sich die Wände (46, 47) der einzelnen Vorratszylinder (2, 3) über den Bereich des Verschlusses (32) hinaus erstrecken.

## Claims

1. Double or multiple dispensing cartridge for two- or multicomponent substances, comprising storage cylinders having different volumes and a respective dispensing opening each, as well as a connecting piece for the attachment of a mixer tube, said connecting piece being arranged in front of said storage cylinders and having a common outlet for said components as well as dispensing channels which are connected to said dispensing openings, the ratio of the dispensing cross-sections of said dispensing channels corresponding to the cross-sectional ratio of the associated storage cylinders (2, 3), characterised in that the volumetric ratio of the dispensing channels (4, 6) corresponds to the volumetric ratio of the storage cylinders, and the cross-sectional adaptation of at least the dispensing channel (6) of the storage cylinder having a smaller volume (3) is obtained by an insert (21) which is mounted in the corresponding dispensing channel (9), said insert extending all the way from the dispensing opening of the corresponding storage cylinder to the upper end of said connecting piece (7) and comprising an insert channel (31) having the desired volume.

2. Double dispensing cartridge according to claim 1, characterised in that said insert (21) comprises a shoulder (24) for engagement behind the internal front side wall at its end facing the storage cylinders.

3. Double dispensing cartridge according to claim 1 or 2, characterised in that the dispensing channel (8) of the larger storage cylinder (2) and the insert (21) in the dispensing channel (9) of the smaller storage cylinder (3) are capable of being closed by a closure (32) comprising a peg portion (34) which is adapted to the dispensing channel (8) resp. to the dispensing opening (4) of the larger storage cylinder (2), as well as a bar-shaped portion (33) having a lower end (36) which is adapted to the insert channel (31).

4. Double dispensing cartridge according to claim 3, characterised in that said peg portion (34) has a collar (40) and said bar-shaped portion (33) has a stepped portion (39) resting on the upper end of said connecting piece (7), and both portions have a respective upper rib (45) on which the coupling nut (19) securing the mixer tube (20) acts, and in that closure is a single injection-moulded piece.

5. Double dispensing cartridge according to claim 3 or 4, characterised in that said bar-shaped portion (33) and said peg portion (34) are provided with a respective sealing lip (17, 18) at their ends facing the mixer.

6. Multiple dispensing cartridge according to any one of claims 1 to 5, characterised in that the walls (46, 47) of the individual storage cylinders (2, 3) extend beyond the area of said closure (32).

## Revendications

1. Cartouche d'émission double ou multiple pour substances à deux ou à plusieurs composantes, comprenant des cylindres-réservoir ayant différents volumes et un orifice de sortie chacun, ainsi qu'une pièce intermédiaire, disposée à l'avant des cylindres-réservoir et comprenant une sortie commune des composantes pour la fixation d'un tube mélangeur, ainsi que des canaux d'émission reliés auxdits orifices de sortie, le rapport des sections de sortie des canaux d'émission correspondant au rapport des sections des cylindres-réservoir (2, 3) associés, caractérisée en ce que le rapport volumétrique des canaux d'émission (4, 6) correspo0nd au rapport volumétrique des cylindres-réservoir, et que l'adaptation de la section du canal d'émission (6) du cylindre-réservoir à volume inférieur (3) au moins est obtenue au moyen d'une insertion (21) fixée dans le canal d'émission (9) correspondant, ladite insertion s'étendant continuellement de l'orifice de sortie du cylindre-réservoir correspondant jusqu'à l'extrémité supérieure de ladite pièce intermédiaire (7) et présentant un canal d'insertion (31) ayant le volume désiré.

2. Cartouche d'émission double selon la revendication 1, caractérisée en ce que ladite insertion (21) présente, du côté en regard vers les cylindres-réservoir, un épaulement (24) s'engageant derrière la paroi intérieure du côté frontal.

3. Cartouche d'émission double selon la revendication 1 ou 2, caractérisée en ce que le canal d'émission (8) du cylindre-réservoir (2) plus grand et l'insertion (21) dans le canal d'émission (9) du cylindre-réservoir plus petit (3) sont capables d'être fermés par une fermeture (32) présentant une partie en bouchon (34) adaptée au canal d'émission (8) respectivement à l'orifice de sortie (4) du cylindre-réservoir plus grand (2), ainsi qu'une partie en tige (33) dont l'extrémité inférieure (36) est adaptée audit canal d'insertion (31).

4. Cartouche d'émission double selon la revendication 3, caractérisée en ce que ladite partie en bouchon (34) présente un collet (40) et ladite partie en tige (33) un épaulement (39) s'appuyant sur l'extrémité supérieure de la pièce intermédiaire (7), ainsi que chaque fois une nervure supérieure (45) sur laquelle agit l'écrou d'accouplement (19) qui fixe le tube mélangeur (20), et que ladite fermeture est injectée en une pièce.

5. Cartouche d'émission double selon la revendication 3 ou 4, caractérisée en ce que la partie en tige (33) et la partie en bouchon (34) sont pourvues chaque fois d'une lèvre d'étanchéité (17, 18) à leurs extrémités en regard du mélangeur.

6. Cartouche d'émission multiple selon l'une quelconque des revendications 1 à 5, caractérisée en ce que les parois (46, 47) des cylindres-réservoir (2, 3) s'étendent au-delà du domaine de ladite fermeture (32).
